# EUROPÄISCHE PATENTSCHRIFT

(11) **EP 0 560 216 B1**
(45) Veröffentlichungstag und Bekanntmachung des Hinweises auf die Patenterteilung: **27.09.1995**
(21) Anmeldenummer: 93103518.2
(22) Anmeldetag: 05.03.1993
(51) Int. Cl.: F21V 19/02

(54) **Brennpunktverstellung eines Leuchtmittels in einem Gehäuse**
Adjustment of a luminous source at the focal point in a lamp housing
Réglage au foyer d'une source lumineuse dans un boîtier d'éclairage

(30) Priorität: 11.03.1992 DE 4207733
(43) Veröffentlichungstag der Anmeldung: 15.09.1993
(73) Patentinhaber: ZUMTOBEL LICHT GmbH, A-6850 Dornbirn (AT)
(72) Erfinder: Feurstein, Anton, A-6850 Dornbirn (AT); Riedler, Thomas, A-6060 Hall in Tirol (AT)
(74) Vertreter: Riebling, Peter, Dr.-Ing.

(56) Entgegenhaltungen:
- EP-A- 0 396 504
- DE-A- 3 710 147
- DE-C- 443 025
- FR-A- 2 369 500
- US-A- 1 637 417
- US-A- 4 987 523

## Beschreibung

Gegenstand der vorliegenden Erfindung ist eine Brennpunktverstellung eines Leuchtmittels in einem Gehäuse nach dem Oberbegriff des Patentanspruchs 1.

Eine derartige Brennpunktverstellung ist bereits mit der FR-A-2 369 500 bekannt geworden. Hier ist bereits eine Fokussierung durch eine Verschiebung des Leuchtmittels in Richtung seiner Längsachse vorgesehen. Die Verstellung erfolgt hierbei mittels einer Gewindeschraube.

Um nun eine Verdrehung der Lampe im Gehäuse zu verhindern, ist gemäß dieser Druckschrift eine unrunde Gehäuseform vorgesehen, so daß nur geringes Verdrehen der Lampe mit der daran befestigten Platte möglich ist. Abgesehen von dieser zwingenden Vorgabe ist darüber hinaus die Handhabung des Drehknopfs schwierig. dieser Drehknopf ist bei der FR-A-2 369 500 etwa in der Mitte des Gehäuses angebracht und so eventuell von verschiedenen Anbauteilen überdeckt.

Im weiteren ist es inbesondere bei Leuchtengehäusen zur Verwendung mit Niedervolt-Halogenleuchten bekannt, den Brennpunkt derart zu verstellen, daß der Reflektor durch einen entsprechenden Verdrehantrieb verstellt wird. Hierbei ist der Reflektor beispielsweise in einem Steilgewinde im Gehäuse gehalten und durch Drehung des Reflektors wird somit der Abstand des Leuchtmittels zu der Reflektorinnenwand verstellt. Nachteil dieser bekannten Verstellung ist, daß die Verstellung nur unter relativ großem Aufwand erfolgt, denn die lichtlenkenden Mittel am Ausgang des Reflektors müssen in der Regel demontiert werden. Zudem ist mit dieser bekannten Lösung ein höherer konstruktiver Aufwand verbunden. Weiterer Nachteil ist, daß die Verstellung des Reflektors nur unter großer Wärmebelastung der Hand vonstatten gehen kann, was mit einer evtl. Verletzungsgefahr verbunden ist. Ferner besteht der Nachteil, daß man nicht den Brennpunkt bei Inbetrieb genommenem Leuchtmittel einstellen kann, denn in der Regel verdeckt die den Reflektor verstellende Hand den Lichtaustritt, so daß man nicht die Wirkung der Brennpunktverstellung sofort kontrollieren kann.

Im übrigen muß bei einer derartig bekannten Verstellung ein Steilgewinde an der Innenseite des Leuchtengehäuses angeordnet werden, was insgesamt zu einem vergrößerten Außendurchmesser des Leuchtengehäuses führt. Damit ist auch eine aufwendigere Herstellung verbunden.

Der Erfindung liegt deshalb die Aufgabe zugrunde, eine Verstellung für ein Leuchtmittel der eingang genannten Art so weiterzubilden, daß bei geringeren Herstellungskosten eine einfachere und eine besser zugänglichere Verstellmöglichkeit für das Leuchtmittel gegeben ist.

Zur Lösung der gestellten Aufgabe ist die Erfindung durch die technische Lehre des Anspruchs 1 gekennzeichnet.

Wesentliches Merkmal der Erfindung ist, daß der Hubantrieb für die Verstellung der Fassungsplatte als Verstellhebel und/oder Kulissenführung ausgebildet ist, welcher sich mit mindestens einer Exzenterkurve an der Fassungsplattte abstützt.

Mit der Verdrehung des Verstellhebels, der bevorzugt exzenterisch gelagert ist, kann somit der Abstand der Fassung weiter zu dem feststehenden Reflektor leicht eingestellt werden. Die Fassungsplatte zeigt hierbei die Fassung und das Leuchtmittel.

Vorteilhaft hierbei ist, daß durch die erfindungsgemäße Ausbildung des Hubantriebs eine schnellere, einfachere und genauere Justierung als bei den bisher bekannten Einrichtungen möglich ist. Darüber hinaus kann durch diese Art der Konstruktion der Betätigungspunkt für den Hubantrieb von der Mitte des Gehäuses weg nach außen verlegt werden. Die Bedienung wird somit insgesamt erleichtert.

In einer ersten bevorzugten Ausführungsform ist vorgesehen, daß an der Rückseite des Leuchtengehäuses, d.h. an der dem Leuchtmittel entgegengesetzten Seite, die Betätigung des Hubantriebs angeordnet ist. Damit besteht der Vorteil, daß man mit dieser Art der Betätigung nun unmittelbar die Verstellung des Brennpunktes des Leuchtmittels zum Reflektor bei eingeschaltetem Leuchtmittel kontrollieren kann. Damit besteht nun keine Verletzungsgefahr mehr und das Leuchtmittel kann also im Betriebszustand verstellt werden, wodurch es z.B. nun möglich ist, die Leuchte auf ein bestimmtes, anzustrahlendes Objekt zu richten und eine optische Kontrolle zu haben, ob der Brennpunkt an einer bestimmten Fläche fokussiert wird oder nicht. Damit können optimale Ausleuchtungen von zu beleuchtenden Flächen eingestellt werden, was vorher nicht ohne weiteres möglich war.

Nach einer Weiterbildung der vorliegenden Erfindung kann es vorgesehen sein, daß der Verstellantrieb für den Hubmechanismus von der Seite des Leuchtengehäuses her vorgesehen ist oder daß der Verstellantrieb - über entsprechende Werkzeuge - von vorne her erfolgt.

Um den Hubantrieb mit einem größeren Verstellweg auszugestalten, ist es in einer weiteren Ausgestaltung der Erfindung vorgesehen, daß dem Verstellhebel zwei unterschiedliche Exzenterkurven zugeordnet sind, wobei sich eine untere Exzenterkurve an der Oberseite der Fassungsplatte abstützt, während sich eine obere Exzenterkurve an der Innenseite des Leuchtengehäuses abstützt.

Mit diesen beiden - gegeneinander gerichteten - Exzenterkurven wird nun eine Verdoppelung des Verstellweges erreicht, wobei während der Verdrehung des Verstellhebels um einen bestimmten Schwenkpunkt dieser Schwenkpunkt eine Verschiebung in der Verstellrichtung ausführt.

Es wird also allgemein festgestellt, daß sämtliche Lösungen für einen Hubantrieb für eine Fassungsplatte in Form von Verstellhebeln und /oder Kulissenführungen nach der vorliegenden Erfindung als erfinderisch beansprucht werden. Es gibt neben der händischen Verstellung der Fassungsplatte mit entsprechenden Verstellmitteln noch elektromotorische oder elektromagnetische Verstellmittel. Beispielsweise kann der vorher erwähnte Verstellhebel an dem freien , verschiebbaren Ende eines Ankers eines Elektromagneten angeordnet sein, so daß die Verstellung nun über die Ansteuerung des Elektromagneten erfolgt.

Damit kann mit einem Elektromagneten zwei verschiedene Brennpunktverstellungen durchgeführt werden, z.B. eine Minimum- und eine Maximum-Brennpunktposition.

Ebenso ist es möglich, im Leuchtengehäuse einen elektromotorischen Verstellantrieb anzuordnen, der mit einem entsprechenden Verstellorgan, z.B. einer drehbar angetriebenen Exzenterscheibe zusammenwirkt, welches ebenfalls als Hubantrieb für die Fassungsplatte ausgebildet ist.

In vorteilhafter Ausgestaltung ist es weiterhin vorgesehen, daß die Fassungsplatte etwa den gleich großen Durchmesser wie das Gehäuse aufweist und als Hitzeschild ausgebildet ist. Die Fassungsplatte dient bei dieser Ausgestaltung für den dahinterliegenden Bereich mit den elektrischen Anschlüssen, Leitungen usw., insbesondere auch für die Handhabe, als Hitzeschild, so daß sich hinter der Fassungsplatte nur eine relativ geringe thermische Belastung ergibt.

Weiterhin ist es vorteilhaft, daß an der Fassungsplatte Lappen oder Führungsstifte angesetzt sind, welche die Fassungsplatte gegenüber dem Gehäuse führen.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander. Alle in den Unterlagen - einschließlich der Zusammenfassung - offenbarten Angaben und Merkmale, insbesondere die in den Zeichnungen dargestellte räumliche Ausbildung werden als erfindungswesentlich beansprucht, soweit sie einzeln oder in Kombination gegenüber dem Stand der Technik neu sind.

Im folgenden wird die Erfindung anhand von lediglich einen Ausführungsweg darstellende Zeichnungen näher erläutert. Hierbei gehen aus den Zeichnungen und ihrer Beschreibung weitere erfindungswesentliche Merkmale und Vorteile der Erfindung hervor.

Es zeigen:
- Figur 1:: Schnitt durch ein Leuchtengehäuse nach der Erfindung in einer ersten Ausführungsform,
- Figur 2:: ein Längsmittenschnitt durch das Gehäuse nach Figur 1,
- Figur 3:: ein teilweiser Schnitt mit perspektivischer Darstellung des Leuchtengehäuses,
- Figur 4:: eine in Figur 1 abgewandelte Stellung der Fassungsplatte,
- Figur 5:: der Verstellhebel nach den Figuren 1 - 4,
- Figur 6:: eine weitere Ausführungsform eines Verstellantriebes,
- Figur 7:: ein drittes Ausführungsbeispiel eines Verstellantriebes.

In einem Leuchtengehäuse 1 ist ein Reflektor 5 über zwei vordere Ringe 6,7 gehalten, wobei die Ringe 6,7 eine vordere Glasplatte 19 befestigen.

Im Leuchtengehäuse 1 ist in den Verstellrichtungen (Pfeilrichtungen 27,28) eine Fassungsplatte 2 verstellbar angeordnet, wobei die Fassungsplatte 2 mit einer Fassung 3 verbunden ist. In der Fassung 3 ist das Leuchtmittel 4 befestigt. Im gezeigten Ausführungsbeispiel ist das Leuchtmittel 4 als Niedervolt-Halogenlampe ausgebildet; es können jedoch auch andere Leuchtmittel verwendet werden, wie z.B. Glühlampen, Gasentladungslampen, Kompaktleuchtstofflampen und dergleichen mehr.

Das Leuchtengehäuse 1 ist mit einer Halterung 8 in nicht näher dargestellter Weise mit z.B. einem Rohr verbunden oder dergleichen mehr.

Im Innenraum des Leuchtengehäuses 1 ist ein Verstellhebel 9 (vergl. auch Figur 5) verstellbar und drehbar angeordnet. Hierbei wird eine Schwenkachse 11 gebildet, die dadurch erreicht wird, daß der Verstellhebel 9 einen aus seiner Ebene herausgebogenen Kopf 13 aufweist, der durch einen etwa C-profilierte Ausnehmung 38 aus dem Material des Verstellhebels 9 herausgebogen ist. Gemäss den Figuren 1 und 4 greift dieser abgekröpfte Kopf 13 in einen Schlitz 12 im Leuchtengehäuse ein und bildet demgemäß die Schwenkachse 11.

Der Schlitz 12 hat hierbei einen C-förmigen Querschnitt, um zu vermeiden, daß der Kopf 13 nach vorne herausfällt.

Wichtig ist, daß zur Erreichung eines verdoppelten Verstellweges der Verstellhebel 9 eine untere Exzenterkurve 36 aufweist, mit der er sich an der federbelasteten Fassungsplatte 2 abstützt. Demgegenüberliegend weist der Verstellhebel 9 eine obere Exzenterkurve 37 auf, mit der er sich an der Unterseite der oberen Stirnfläche des Leuchtengehäuses 1 abstützt.

Die Federbelastung der Fassungsplatte 2 wird dadurch erreicht, daß in der Fassungsplatte 2 eine Bohrung vorhanden ist, durch welche eine Schaftschraube 14 hindurchgreift. Im Zwischenraum zwischen dem Kopf 16 der Schaftschraube 14 und der Unterseite der Fassungsplatte 2 ist hierbei eine Feder 15 angeordnet.

Das bolzenseitige Ende der Schaftschraube 14 ist hierbei in eine zugeordnete Bohrung 17 im Leuchtengehäuse 1 eingeschraubt.

Zur Geradführung der Fassungsplatte 2 sind aus der Ebene der Fassungsplatte herausgebogene Führungslappen 18 vorgesehen, die bevorzugt an einander gegenüberliegenden Enden der Fassungsplatte 2 angeordnet sind, die in entsprechenden Schlitzen geführt sind, die parallel zu dem Schlitz 12 verlaufen.

Der Verstellhebel 9 weist einen oberen Ansatz 43 auf, der mit einer bevorzugt aus Kunststoff ausgebildeten Handhabe 10 verbunden ist.

Wird nun der Verstellhebel 9 über die Handhabe 10 im Bereich eines Schlitzes 21 im Leuchtengehäuse 1 verschwenkt, dann schwenkt er um seine Schwenkachse 11, wobei sich die Schwenkachse 11 gleichzeitig im Bereich der vertikal ausgerichteten Nut 12 verschiebt. Hierbei stützt sich die obere Exzenterkurve 37 an der Innenseite des Leuchtengehäuses ab, während sich die untere Exzenterkurve 36 an der Oberseite der federbelasteten Fassungsplatte 2 abstützt. Nachdem gemäss Figur 5 die beiden Exzenterkurven 36,37 entgegensetzte Steigung aufweisen (entgegengesetzt gerichtet sind) ergibt sich somit ein doppelter Verstellweg der Fassungsplatte 2 in den Pfeilrichtungen 27,28 im Vergleich dazu, als wenn nur eine einzige Exzenterkurve 36 oder 37 vorhanden wäre.

In Figur 3 ist die Fassungsplatte 2 in zwei verschiedenen Stellungen 2,2' dargestellt, wobei das Leuchtmittel 4 entfernt ist und stattdessen die Ausnehmung 20 für die Befestigung der Fassung 3 erkennbar ist.

In Figur 5 sind die beiden einander gegenüberliegenden und entgegengesetzt gerichteten Exzenterkurven 36,37 am Verstellhebel 9 dargestellt.

Hierbei ist erkennbar, daß die obere Exzenterkurve 37 einen Radius 39 mit einem von der Längsmittelachse seitlich versetzten Mittelpunkt 40 aufweist, während die gegenüberliegende Exzenterkurve 36 einen entgegengesetzt vom erstgenannten Mittelpunkt 40 angeordneten Mittelpunkt 41 aufweist, welchem der Radius 42 zugeordnet ist.

In Figur 6 ist als Verstellantrieb eine Kulissenführung dargestellt, wo ein Kulissenhebel 29 im Bereich einer Schwenkachse 30 am Leuchtengehäuse 1 schwenkbar gelagert ist. Die Fassungsplatte 2 ist hierbei mit einem Stift 32 verbunden, der in die Führung 31 eingreift. Durch die Verschwenkung des Kulissenhebels 29 kann somit ebenfalls eine Verstellung in den Pfeilrichtungen 27,28 der Fassungsplatte 2 erfolgen.

Figur 7 zeigt als weiteren Verstellantrieb eine Exzenterscheibe 44, die drehfest mit einer Achse 45 verbunden ist, die in der Seitenwand des Gehäuses 1 drehbar gelagert ist. Durch die Verdrehung der Achse 45 drückt sich somit die Exzenterscheibe 44 an der Oberseite der federbelasteten Fassungsplatte 2 ab, die demzufolge ebenfalls in den Pfeilrichtungen 27,28 höhenverstellt wird.

Aus den Figuren 1 bis 4 ist ersichtlich, daß die Fassungsplatte 2 etwa den gleich großen Durchmesser wie das Gehäuse 1 aufweist, wobei die Fassungsplatte 2 gleichzeitig als Hitzeschild dient. Der Bereich hinter der Fassungsplatte mit den elektrischen Anschlüßen, Leitungen usw. sowie auch die Handhabung bzw. der Verstellhebel 9 sind insoweit nicht so hoch belastet als dies ohne Fassungsplatte 2 wäre, insbesondere bei kreisförmiger Ausgestaltung der Fassungsplatte 2.

Aus der Figur 2 und den Figuren 7 ist ersichtlich, daß die Lappen 18 bzw. die Führungsstifte 22 die besondere Aufgabe erfüllen, daß die Fassungsplatte 2 gegenüber dem Gehäuse geführt wird. Die Lappen 18 bzw. die Führungsstifte 22 sind hierbei parallel zur Längsachse des Gehäuses an der Fassungsplatte angesetzt und laufen in entsprechenden Führungsschlitzen des Gehäuses, so daß sich bei der Verstellung der Fassungsplatte 2 eine vorteilhafte Führung derselben ergibt. Es ist aber auch möglich, die Fassungsplatte 2 mit in radialer Richtung weisende Führungselemente, etwa in Schlitzbereichen des Gehäuses oder in Nutenführungen des Gehäuses, zu führen.

## Patentansprüche

1. Brennpunktverstellung eines Leuchtmittels in einem Gehäuse, wobei das Leuchtmittel an einer Fassungsplatte angeordnet ist und in Richtung seiner Längsachse zu Zwecken der Fokussierung mittels eines Hubantriebs verschoben wird, welcher der Fassungsplatte (2) in Ausstrahlrichtung des Reflektors (5) eine Verstellbewegung zuordnet, **dadurch gekennzeichnet,** daß der Hubantrieb für die Fassungsplatte (2) als Verstellhebel (9) und/oder Kulissenführung (31) ausgebildet ist, welcher sich mindestens mit einer Exzenterkurve (36) an der Fassungsplatte (2) abstützt.

2. Brennpunktverstellung nach Anspruch 1, **dadurch gekennzeichnet,** daß die Betätigung des Hubantriebes an der Rückseite des Gehäuses (1) an der dem Leuchtmittel (4) entgegengesetzten Seite angeordnet ist.

3. Brennpunktverstellung nach Anspruch 1, **dadurch gekennzeichnet,** daß der Verstellantrieb für den Hubmechanismus von der Seite des Gehäuses her erfolgt, oder daß der Verstellantrieb über entsprechende Werkzeuge von vorne her erfolgt.

4. Brennpunktverstellung nach Anspruch 1, **dadurch gekennzeichnet,** daß der Verstellhebel (9) eine weitere Exzenterkurve (37) aufweist, die sich an der Innenseite des Gehäuses (1) abstützt.

5. Brennpunktverstellung nach Anspruch 1, **dadurch gekennzeichnet,** daß die Fassungsplatte (2) an einem oder mehreren Führungsstiften (22) im Gehäuse (1) verschieblich geführt ist und daß sich die Fassungsplatte (2) federbelastet an der Hubvorrichtung anlegt.

6. Brennpunktverstellung nach den Ansprüchen 1 bis 5, **dadurch gekennzeichnet,** daß die Fassungsplatte (2) als Hitzeschild ausgebildet ist, um die rückseitig vorhandenen Vorrichtungen und Leitungen zu schützen und deshalb etwa den gleichen Durchmesser wie das Gehäuse (1) ausweist.

7. Brennpunktverstellung nach Anspruch 1, **dadurch gekennzeichnet,** daß der Fassungplatte (2) Lappen (18) oder Führungsstifte (22) angesetzt sind, welche die Fassungsplatte (2) gegenüber dem Gehäuse (1) führen.

## Claims

1. Focal point adjustment of a lighting means in a housing, wherein the lighting means is arranged on a mounting plate and is displaced in the direction of its longitudinal axis, for the purpose of focussing, by means of a lifting drive which assigns an adjustment movement to the mounting plate (2) in the direction of radiation of the reflector (5) , characterised in that the lifting drive for the mounting plate (2) is constructed as an adjusting lever (9) and/or slot hole (31), which rests at least with an eccentric curve (36) against the mounting plate (2).

2. Focal point adjustment according to Claim 1, characterised in that the actuation of the lifting drive is arranged on the reverse side of the housing (1) on the side opposed to the lighting means (4).

3. A focal point adjustment according to Claim 1, characterised in that the adjusting drive for the lifting mechanism takes place from the side of the housing, or that the adjusting drive takes place from the front via corresponding tools.

4. A focal point adjustment according to Claim 1, characterised in that the adjusting lever (9) has a further eccentric curve (37) which rests against the inner side of the housing (1).

5. A focal point adjustment according to Claim 1, characterised in that the mounting plate (2) is displaceably guided on one or more guide pins (22) in the housing (1) and that the mounting plate (2) rests in a spring-loaded manner against the lifting device.

6. A focal point adjustment according to Claims 1 to 5, characterised in that the mounting plate (2) is constructed as a heat plate in order to protect the devices and lines present on the rear side and therefore has approximately the same diameter as the housing (1).

7. A focal point adjustment according to Claim 1, characterised in that lugs (18) or guide pins (22) are attached to the mounting plate (2), which guide the mounting plate (2) with respect to the housing (1).

## Revendications

1. Réglage du foyer d'une lampe dans un boîtier, étant précisé que la lampe est disposée sur une plaque de douille et est déplacée à l'aide d'une commande de course dans le sens de son axe longitudinal en vue de la focalisation, laquelle commande associe à la plaque de douille (2), dans le sens de rayonnement du réflecteur (5), un mouvement de réglage, caractérisé en ce que la commande de course prévue pour la plaque de douille (2) est conçue comme un levier de réglage (9) et/ou un guidage à coulisse (31) qui s'appuient au moins avec une courbe d'excentrique (36) contre la plaque de douille (2).

2. Réglage de foyer selon la revendication 1, caractérisé en ce que l'actionnement de la commande de course est situé sur le côté arrière du boîtier (1), du côté opposé à la lampe (4).

3. Réglage de foyer selon la revendication 1, caractérisé en ce que la commande de réglage pour le mécanisme de course se fait à partir du côté du boîtier, ou en ce que la commande de réglage se fait à partir de l'avant par l'intermédiaire d'outils appropries.

4. Réglage de foyer selon la revendication 1, caractérisé en ce que le levier de réglage (9) comporte une seconde courbe d'excentrique (37) qui s'appuie contre le côté intérieur du boîtier (1).

5. Réglage de foyer selon la revendication 1, caractérisé en ce que la plaque de douille (2) est guidée, mobile, sur une ou plusieurs tiges de guidage (22) dans le boîtier (1), et en ce que la plaque de douille s'applique, contrainte par ressort, contre le dispositif de course.

6. Réglage de foyer selon les revendications 1 à 5, caractérisé en ce que la plaque de douille (2) est conçue comme un écran thermique afin de protéger les dispositifs et les fils prévus sur le côté arrière, et présente par conséquent sensiblement le même diamètre que le boîtier (1).

7. Réglage de foyer selon la revendication 1, caractérisé en ce qu'il est prévu, rapportées sur la plaque de douille (2), des pattes (18) ou des tiges de guidage (22) qui guident la plaque de douille (2) par rapport au boitier (1).
